# EUROPÄISCHE PATENTSCHRIFT

(11) **EP 3 314 585 B1**
(45) Veröffentlichungstag und Bekanntmachung des Hinweises auf die Patenterteilung: **16.02.2022**
(21) Anmeldenummer: 16731531.6
(22) Anmeldetag: 08.06.2016
(51) Int. Cl.: G07D 7/00

(54) **VERFAHREN UND SYSTEM ZUR AUTHENTIFIZIERUNG EINES DOKUMENTES SOWIE VERFAHREN ZUR HERSTELLUNG UND/ODER PERSONALISIERUNG EINES DOKUMENTES**
METHOD AND SYSTEM FOR THE AUTHENTICATION OF A DOCUMENT AND METHOD FOR PRODUCTION AND/OR PERSONALISATION OF A DOCUMENT
PROCÉDÉ ET SYSTÈME POUR AUTHENTIFIER UN DOCUMENT ET PROCÉDÉ POUR CRÉER ET/OU PERSONNALISER UN DOCUMENT

(30) Priorität: 23.06.2015 DE 102015211615
(43) Veröffentlichungstag der Anmeldung: 02.05.2018
(73) Patentinhaber: Bundesdruckerei GmbH, 10969 Berlin (DE)
(72) Erfinder: SCHWARZ, Carsten, 13465 Berlin (DE); MAGGIONI, Christoph, 10961 Berlin (DE)
(74) Vertreter: Richardt Patentanwälte PartG mbB
(86) Internationale Anmeldenummer: PCT/EP2016/062980
(87) Internationale Veröffentlichungsnummer: WO 2016/206976

(56) Entgegenhaltungen:
- WO-A1-2010/028903

## Beschreibung

Die Erfindung betrifft ein Verfahren sowie ein System zur Authentifizierung eines Dokumentes, insbesondere eines Wert-, Ausweis- oder Sicherheitsdokuments. Die Erfindung betrifft des Weiteren ein Verfahren zur Herstellung und/oder Personalisierung eines Dokumentes, insbesondere eines Wert-, Ausweis- oder Sicherheitsdokuments.

Um die Echtheit eines Dokumentes, insbesondere eines Wert-, Ausweis- oder Sicherheitsdokuments zu verifizieren, sind aus dem Stand verschiedene Verfahren zur Authentifizierung solcher Dokumente bekannt. Beispielsweise sind Dokumente mit Speicherchip bekannt, wobei auf dem Chip personen- oder dokumentenspezifische Daten sowie der privaten Schlüssel eines kryptographischen Schlüsselpaares des Nutzers gespeichert sind. Mit Hilfe des privaten Schlüssels kann aus den Daten eine Signatur erzeugt werden, die mit entsprechenden Lesegeräten ausgelesen werden kann. Mit dem öffentlichen Schlüssel des Nutzers kann die Signatur überprüft werden und so das Dokument bzw. der Nutzer authentifiziert werden.

Aus der DE 10 2011 119 103 A1 ist beispielsweise ein Verfahren zur Authentifizierung eines Nutzers bekannt, bei dem nach einer Anfrage einer Serverinstanz mit einem Hash-Algorithmus ein Hash-Wert aus persönlichen Daten des Nutzers erzeugt und an die Serverinstanz gesendet wird. Die Serverinstanz erhält einen weiteren Datensatz, der die gleichen persönlichen Daten enthält und berechnet aus diesen mit dem gleichen Hash-Algorithmus einen Hash-Wert. Anschließend werden die Hash-Werte verglichen. Stimmen diese überein, gilt die Person bzw. das Dokument als authentifiziert. Die WO2010028903A offenbart die Präambel des ersten unabhängigen Anspruches.

Diese Verfahren haben den Nachteil, dass ein hoher technischer Aufwand erforderlich ist, um die Echtheit des Dokumentes zu verifizieren. Eine Authentifizierung ist beispielsweise nur möglich, wenn die erforderlichen Lesegeräte vorhanden sind. Der Erfindung liegt demgegenüber die Aufgabe zugrunde, ein Verfahren sowie eine System bereitzustellen, die eine einfache Authentifizierung eines Dokumentes, insbesondere eines Wert-, Ausweis- oder Sicherheitsdokuments, ermöglichen. Aufgabe der Erfindung ist es des Weiteren, ein Verfahren zur Herstellung und/oder Personalisierung eines Dokumentes, insbesondere eines Wert-, Ausweis- oder Sicherheitsdokuments, bereitzustellen, das eine einfache Herstellung eines solchen Dokuments ermöglicht.

Die der Erfindung zugrunde liegenden Aufgaben werden jeweils mit den Merkmalen der unabhängigen Patentansprüche gelöst. Ausführungsformen der Erfindung sind in den abhängigen Patentansprüchen angegeben.

Ausführungsformen sind besonders vorteilhaft, da eine Authentifizierung des Dokumentes mit einfachen Mitteln erfolgen kann. Die Erfassung der Informationen kann auf einfache Weise erfolgen, beispielsweise mit der Kamera eines mobilen Telekommunikationsendgerätes. Es ist lediglich ein Nutzercomputersystem, beispielsweise ein Telekommunikationsendgerät erforderlich, das einen optischen Sensor und eine Schnittstelle für ein Kommunikationsnetzwerk aufweist und auf dem Programminstruktionen zum Erfassen der Informationen, zum Erzeugen des Hash-Wertes und zum Aufbau einer Verbindung mit dem Servercomputersystem vorgesehen sind.

Das Dokument selbst benötigt weder eine Schnittstelle noch einen Prozessor oder andere elektronische Bauelemente. Es ist nicht erforderlich, dass auf dem Dokument Informationen in elektronischer Form gespeichert sind.

Die Informationen können beispielsweise in Klarschrift auf das Dokument aufgedruckt sein, so dass sie auch kognitiv erfassbar sind, also für einen Anwender lesbar sind. Es ist nicht erforderlich, die Informationen in verschlüsselter Form auf dem Dokument zu speichern.

Das Verfahren ermöglicht somit die Nutzung einfacher Ausweis- oder Sicherheitsdokumente, wodurch die Herstellungskosten für solche Dokumente reduziert werden können. Insbesondere müssen Dokumente keine elektronischen Bauteile, insbesondere keinen Speicher und keine Schnittstelle, aufweisen.

Ein weiterer Vorteil des Verfahrens liegt darin, dass außer den Informationen keine Daten auf dem Dokument vorhanden sein müssen. Insbesondere ist es nicht erforderlich, dass ein kryptographischer Schlüssel des Nutzers auf dem Dokument gespeichert ist.

Das Personalisieren der Dokumente kann darüber hinaus ebenfalls auf einfache Weise erfolgen, da auf dem Dokument selbst jeweils nur die Informationen in einer optisch erfassbaren Form aufgebracht werden müssen. Zusätzlich werden beim Personalisieren die Hash-Werte der Informationen zum späteren Vergleich auf dem Server-Computersystem gespeichert.

Unter einem "Nutzer" wird im Folgenden eine natürliche oder juristische Person verstanden.

Unter einem "Wert-, Ausweis- oder Sicherheitsdokument" wird im Folgenden ein papier- und/oder kunststoffbasiertes Dokument verstanden, auf dem personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente sowie auch Frachtbriefe oder sonstige Berechtigungsnachweise. Beispielsweise kann das Dokument auch ein Wertgutschein oder eine Zugangskarte sein. Das Dokument weist keinen Chip oder andere elektronische Bauteile auf, insbesondere nicht für die Speicherung personenspezifische und/oder dokumentenspezifische Informationen..

Unter "optisch lesbar aufgebrachten Informationen" werden beispielsweise verstanden:
- Guillochen: Guillochen werden mit Hilfe von so genanntem Liniendruck auf das Dokument aufgedruckt. Sie bestehen im Allgemeinen aus in verschiedenen Farben übereinander gedruckten Wellen- und Schleifenmustern;
- Mikro-Schrift: Hierbei handelt es sich um aufgedruckte Schriftzüge in kleinster Schrift. Mit bloßem Auge lässt sich die Mikro-Schrift kaum erkennen. Beispielsweise ist Mikro-Schrift auf den Euro-Banknoten als Bildelement in die Motive eingearbeitet. Mit Hilfe einer Lupe kann die Mikro-Schrift gelesen werden;
- Aufdruck eines Metameren Systems: Aufgrund metamerer Farbgleichheit können unterschiedliche spektrale Zusammensetzungen des Lichts bei Menschen den gleichen Farbeindruck hervorrufen und zum Beispiel mittels Farbfiltern oder variablen Beleuchtungsquellen optisch wahrnehmbar gemacht werden;
- Aufdruck mit Fluoreszenz-, Phosphoreszenz- und/oder Up-Conversion-Farben;
- Aufdruck mit Infrarot-Farbe: Die Farbe wird nur unter Infrarot-Strahlung für Lesegeräte mit entsprechenden Sensoren detektierbar. Beispielsweise sind Euro-Banknoten mit diesem optischen Sicherheitsmerkmal ausgestattet;
- Barcode, insbesondere ein- oder zweidimensionale Barcodes, monochrom oder mehrfarbig;
- Hologramm und Kinegram (transparent oder reflektierend);
- Wasserzeichen;
- digitale Wasserzeichen, die eine sichtbare und/oder maschinell auslesbare Information tragen.

Die mit solchen optischen Sicherheitsmerkmalen aufgebrachten Informationen können mit visuell, insbesondere auch kognitiv von einem Nutzer, erfassbar sein, insbesondere mit einem optischen Sensor maschinell erfassbar sein.

Unter "Informationen" werden im Folgenden alle Angaben verstanden, die auf das Dokument aufgebracht sind und eine Person und/oder das Dokument betreffen bzw. eine Identifizierung der Person und/oder des Dokumentes ermöglichen. Beispielsweise sind die Informationen personenbezogene Daten oder Daten, mit welchen eine Freigabe für bestimmte Dienste erfolgen kann. Die Informationen können für eine einmalige Authentifizierung des Dokumentes ausgebildet, beispielsweise bei einem Wertgutschein. Nach einmaliger Authentifizierung kann das Dokument für eine erneute Authentifizierung gesperrt werden. Alternativ können die Informationen aber auch für eine wiederholte Authentifizierung vorgesehen sein, wobei auch eine definierte Anzahl von Authentifizierungsvorgängen denkbar ist und nach Erreichen dieser Anzahl keine weitere Authentifizierung erfolgen kann.

Unter einem "optischer Sensor" wird eine Sensor oder eine Schnittstelle verstanden, über die Informationen optisch erfasst werden können. Beispielsweise ist der optische Sensor eine Kamera.

Unter einem "Hash-Wert" wird ein Wert verstanden, der aus einem Ursprungswert, beispielsweise einem Attributswert oder einer Information mit einem Hash-Algorithmus berechnet wurde. Die Eingangswerte können unterschiedliche Längen aufweisen. Die Hash-Werte haben üblicherweise eine feste, definierte Länge, so dass diese beispielsweise optimal von einer Signaturfunktion weiterverarbeitet werden können.

Ein "Hash-Algorithmus" ist eine Funktion, die aus einem Ursprungswert mit variabler Länge, beispielsweise einem Attributswert, einen Wert mit fester Länge, einen sogenannten Hash-Wert, berechnen kann. Ein solcher Hash-Algorithmus hat zudem folgende Eigenschaften: Die Berechnung des Ursprungswertes aus dem berechneten Wert soll praktisch unmöglich sein. Zudem sollen die berechneten Hash-Werte möglichst kollisionsresistent sein, das heißt, es soll praktisch unmöglich sein, verschiedene Ursprungswerte zu finden, für die der gleiche berechnete Hash-Wert ausgegeben wird.

Unter einem "Nutzercomputersystem" wird hier ein Computersystem verstanden, auf welches der Nutzer Zugriff hat. Hierbei kann es sich zum Beispiel um einen Personal Computer (PC), ein Tablet PC oder ein Telekommunikationsendgerät, insbesondere ein Smartphone, handeln. Das Nutzercomputersystem hat eine Schnittstelle zur Verbindung mit einem Kommunikationsnetzwerk, wobei es sich bei dem Kommunikationsnetzwerknetzwerk um ein privates oder öffentliches Netzwerk handeln kann, insbesondere das Internet. Je nach Ausführungsform kann diese Verbindung auch über ein Mobilfunknetz hergestellt werden. Des Weiteren verfügt das Nutzercomputersystem über einen optischen Sensor zur Erfassung der Informationen.

Unter einem "Telekommunikationsendgerät" wird hier ein tragbares, batteriebetriebenes Gerät mit einer Schnittstelle für ein Kommunikationsnetzwerk verstanden, insbesondere ein Mobiltelefon, ein Smartphone oder ein portabler Computer, wie zum Beispiel ein Laptop, Notebook oder Tablet-PC mit einer Schnittstelle für das Kommunikationsnetzwerk. Die Schnittstelle für das Kommunikationsnetzwerk kann eine Mobilfunkschnittstelle sein oder eine Schnittstelle für eine andere kabelgebundene oder drahtlose Kommunikation, wie eine Bluetooth- und/oder eine WLAN-Schnittstelle.

Unter "Schnittstellen" werden hier jegliche Vorrichtungen am Computersystem bzw. am Telekommunikationsendgerät verstanden, über die eine Verbindung zu einem Kommunikationsnetzwerk aufgebaut werden kann. Die Schnittstellen können beispielsweise für eine drahtlose Kommunikation mit einem Kommunikationsnetzwerk ausgebildet sein. Es ist aber auch möglich, dass die Schnittstellen zur Anbindung des Computersystems oder des Telekommunikationsendgerätes an ein kabelgebundenes Kommunikationsnetzwerk ausgebildet sind.

Unter einem "Kommunikationsnetzwerk" wird hier jede Art von Telekommunikationsnetzwerk verstanden, in die sich das Nutzercomputersystem, insbesondere das Telekommunikationsendgerät, mit einer Schnittstelle einwählen kann. Insbesondere umfasst dieser Begriff Telekommunikationsnetzwerke, welche nach einem Mobilfunkstandard, wie zum Beispiel einem GSM-, UMTS-, CDMA- oder einem LTE-Standard arbeiten. Des Weiteren sind Kommunikationsnetzwerke wie kabelgebundene Internetnetzwerke, Wireless-LAN-Netzwerke oder Verbindungen über Bluetooth oder eine andere Schnittstelle des Telekommunikationsendgerätes möglich. Über ein solches Kommunikationsnetzwerk kann beispielsweise eine Verbindung mit dem Internet hergestellt werden. Alternativ kann die Verbindung unmittelbar über ein WLAN-Netzwerk, eine Bluetooth-Verbindung oder eine andere Nahbereichsverbindung aufgebaut werden.

Unter einem "Servercomputersystem" wird ein Datenverarbeitungssystem verstanden, welches die Identität eines Nutzers gegenüber Dritten in automatisierter Form bestätigen oder verneinen kann. Beispielsweise kann es sich bei dem Servercomputersystem um ein eID-Provider-Computersystem handeln.

Ein "eID-Provider-Computersystem" ist ein Datenverarbeitungssystem welches die Identität eines Nutzers gegenüber Dritten in automatisierter Form bestätigen oder verneinen kann. Ein "eID-Provider-Computersystem" befindet sich vorzugsweise in einer besonders geschützten Umgebung, insbesondere in einem so genannten Trust-Center, sodass die Bestätigung einer Identität eines Nutzers durch ein elD-Provider-Computersystem eine besonders hohe Verlässlichkeit aufweist.

In einer Ausführungsform kann das Dokument ein Identifikationsmerkmal aufweisen, das das Dokument gegenüber dem Servercomputersystem eindeutig identifizieren kann. Der erste Hash-Wert ist beispielsweise auf dem Servercomputersystem so gespeichert, dass eine Zuordnung des ersten Hash-Wertes zu dem Identifikationsmerkmal erfolgt. Das Identifikationsmerkmal kann durch den Sensor gemeinsam mit der Information erfasst werden, wobei das Identifikationsmerkmal mit der Authentifizierungsanforderung an das Servercomputersystem gesendet wird.

Durch die eindeutige Identifizierung des Dokumentes gegenüber dem Servercomputersystem können die übermittelten Hash-Werte eindeutig den auf dem Servercomputersystem gespeicherten Hash-Werten zugeordnet werden.

Durch ein entsprechendes Identifikationsmerkmal könnte es aber auch möglich sein, das Dokument gegenüber dem Nutzercomputersystem zu identifizieren. Die Programminstruktionen können beispielsweise mehrere Hash-Algorithmen für verschiedene Dokumente aufweisen und der jeweils benötigte Hash-Algorithmus wird in Abhängigkeit von dem erfassten Identifikationsmerkmal ausgewählt. Dies ermöglicht die Authentifizierung verschiedener Arten von Wert-, Ausweis- oder Sicherheitsdokumente mit den gleichen Programminstruktionen bzw. dem gleichen Nutzercomputersystem.

Die Programminstruktionen können auch eine Adresse des Servercomputersystems zum Senden der Authentifizierungsanforderung aufweisen, um eine Verbindung zum Servercomputersystem aufzubauen. Falls das Dokument ein identifikationsmerkmal aufweist, kann die Adresse des Servercomputersystems auch in Abhängigkeit von diesem Identifikationsmerkmal ausgewählt werden. Das heißt, es können verschiedene Adresse für verschiedene Servercomputersystems, also auch verschiedene Wert-, Ausweis- oder Sicherheitsdokumente, auf dem Nutzercomputersystem gespeichert sein.

Die Information kann mit dem optischen Sensor, nämlich mit einer Kamera erfasst werden. Dies ermöglicht eine einfache Erfassung der Informationen, beispielsweise mit der Kamera eines mobilen Telekommunikationsendgerätes. Eine zusätzliche Schnittstelle ist somit zum Auslesen der Informationen nicht erforderlich.

Insbesondere können die Information und/oder das Identifikationsmerkmal mit einem mobilen Telekommunikationsendgerät, insbesondere mit einer Kamera eines mobilen Telekommunikationsendgeräts, erfasst werden.

Insbesondere kann es auf einfache Weise möglich sein, eine Kopie eines Dokumentes zu erstellen. Die Informationen können so aufgebracht sein, dass eine Kopie des Dokumentes möglich ist, wobei die Informationen auf der Kopie des Dokumentes erhalten bleiben. In einer solchen Ausführungsform ist es nicht erforderlich, das Originaldokument bei sich zu tragen. Alternativ können die Informationen derart aufgebracht sein, dass eine Kopie des Dokumentes nicht möglich ist, so dass ein zusätzlich ein Schutz gegen unerlaubtes Kopieren des Dokumentes bereitgestellt ist.

Auf dem Servercomputersystem können Programminstruktionen vorgesehen sind, die eine Zählvariable für die Anzahl der empfangenen Authentifizierungsanforderungen aufweisen, wobei ein maximaler Wert für die Zählvariable festgelegt ist und nach Erreichen des maximalen Wertes keine Authentifizierungsbestätigung versendet wird.

Die Verbindung zwischen dem Nutzercomputersystem und dem Servercomputersystem ist vorzugsweise signiert und/oder verschlüsselt, um eine sichere Übertragung der Daten sicherzustellen.

In einer Ausführungsform des Verfahren zur Herstellung und/oder Personalisierung eines Dokumentes, insbesondere eines Wert-, Ausweis- oder Sicherheitsdokuments wird beispielsweise ein weiteres Identifikationsmerkmal, das das Dokument eindeutig gegenüber dem Servercomputersystem identifizieren kann und das mit dem Sensor erfassbar ist, auf das Dokument aufgebracht, wobei der Hash-Wert im Servercomputersystem diesem Identifikationsmerkmal zugeordnet gespeichert wird. Die ermöglicht eine eindeutige Zuordnung der Informationen bzw. der erzeugten Hash-Werte zu dem auf dem Servercomputersystem gespeicherten Hash-Werte.

Beispielsweise wird die Information auf das Dokument aufgedruckt und/oder aufgeprägt, wodurch eine einfache Herstellung des Dokumentes möglich ist. Zudem können die Informationen auf einfache Weise ausgelesen werden, beispielsweise mit einer Kamera.

Die Informationen können in einer kognitiv erfassbaren und/oder auslesbaren Form auf das Dokument aufgebracht werden, so dass die Informationen auf dem Wert-, Ausweis- oder Sicherheitsdokument auch ohne Sensor von einem Anwender ausgelesen bzw. erfasst werden können. Alternativ oder ergänzend können zusätzliche, für den Nutzer kognitiv erfassbare Angaben auf dem Dokument vorhanden sein, beispielsweise ein Passbild oder andere Daten, über die eine Identifizierung des Inhabers des Dokuments möglich ist.

In einem Nutzer-Computersystem, das Teil eines erfindungsgemäßen elektronischen Systems zur Authentifizierung eines Ausweis- oder Sicherheitsdokumentes ist, ist beispielsweise eine Kommunikationsadresse des Servercomputersystem gespeichert, um einen einfachen Aufbau der Verbindung zum Servercomputersystem sicherzustellen.

Vorzugsweise ist das Servercomputersystem durch mindestens eine Firewall gesichert, so dass eine Manipulation der Daten auf dem Servercomputersystem zuverlässig verhindert ist.

Im Weiteren werden Ausführungsformen der Erfindung mit Bezugnahme auf die Zeichnungen näher erläutert. Es zeigen:
- Figur 1: ein System zur Durchführung eines Verfahrens zur Authentifizierung eines Ausweis- oder Sicherheitsdokumentes,
- Figur 2: eine Darstellung eines Verfahrens zur Authentifizierung eines Ausweis- oder Sicherheitsdokumentes, und
- Figur 3: eine Darstellung eines Verfahrens Verfahren zur Herstellung und/oder Personalisierung eines Wert-, Ausweis- oder Sicherheitsdokuments.

In Figur 1 ist ein System 100 zur Authentifizierung eines Dokumentes 102, insbesondere eines Ausweis- oder Sicherheitsdokument, gezeigt.

Das Dokument 102 ist einem Nutzer 106 und/oder einem Dienst bzw. einer Funktion zugeordnet. Auf der Oberfläche des Ausweis- oder Sicherheitsdokument 102 sind personen- und/oder dokumentenspezifische Informationen 104 aufgedruckt, aufgeprägt oder auf andere Weise aufgebracht, so dass diese mit einem Sensor, insbesondere mit einem optischen Sensor, erfasst werden können.

Die Informationen 104 enthalten beispielsweise persönliche Daten des Nutzers 106 wie den Name oder die Adresse des Nutzers 106. Alternativ oder ergänzend können die Informationen auch Daten enthalten, die für die Nutzung eines Dienst oder einer Funktion erforderlich sind, beispielsweise Zugangsdaten. Zusätzlich können auf dem Dokument weitere Merkmale vorhanden sein, die eine Identifizierung des Nutzes 106 ermöglichen, beispielsweise ein Passbild.

Die Informationen 104 können mit einem optischen Sensor erfasst werden oder von einer Person visuell erfasst werden. Beispielsweise sind die Informationen in Schriftform auf das Dokument aufgebracht, so dass sowohl eine kognitive Erfassung wie auch eine maschinelle Lesbarkeit bzw. eine Erfassung mit einem Sensor der Informationen 104 möglich ist.

Alternativ können die Informationen auf dem Dokument auch abgebildet sein durch:
- Guillochen: Guillochen werden mit Hilfe von so genanntem Liniendruck auf das Dokument aufgedruckt. Sie bestehen im Allgemeinen aus in verschiedenen Farben übereinander gedruckten Wellen- und Schleifenmustern;
- Mikro-Schrift: Hierbei handelt es sich um aufgedruckte Schriftzüge in kleinster Schrift. Mit bloßem Auge lässt sich die Mikro-Schrift kaum erkennen. Beispielsweise ist Mikro-Schrift auf den Euro-Banknoten als Bildelement in die Motive eingearbeitet. Mit Hilfe einer Lupe kann die Mikro-Schrift gelesen werden;
- Metamere Systeme: Aufgrund metamerer Farbgleichheit können unterschiedliche spektrale Zusammensetzungen des Lichts bei Menschen den gleichen Farbeindruck hervorrufen und zum Beispiel mittels Farbfiltern oder variablen Beleuchtungsquellen optisch wahrnehmbar gemacht werden;
- Aufdrucke mit Fluoreszenz-, Phosphoreszenz- und/oder Up-Conversion-Farben;
- Aufdrucke mit Infrarot-Farbe: Die Farbe wird nur unter Infrarot-Strahlung für Lesegeräte mit entsprechenden Sensoren detektierbar. Beispielsweise sind Euro-Banknoten mit diesem optischen Sicherheitsmerkmal ausgestattet;
- Barcodes, insbesondere ein- oder zweidimensionale Barcodes, monochrom oder mehrfarbig;
- Hologramme und Kinegrame (transparent oder reflektierend);
- Wasserzeichen;
- digitale Wasserzeichen, die eine sichtbare und/oder maschinell auslesbare Information tragen.

Das System 100 weist einen Nutzercomputersystem 108 sowie ein Servercomputersystem 110 auf, die jeweils über eine Schnittstelle 112, 114 verfügen, um über ein Kommunikationsnetzwerk 116 eine Verbindung 118 zwischen dem Nutzercomputersystem 108 und dem Servercomputersystem 110 aufzubauen.

Die Schnittstellen 112, 114 können beispielsweise für eine drahtlose Kommunikation mit dem Kommunikationsnetzwerk 116 ausgebildet sein. Es ist aber auch möglich, dass die Schnittstellen 112, 114 zur Anbindung des Nutzercomputersystems 108 bzw. des Servercomputersystem 110 an ein kabelgebundenes Kommunikationsnetzwerk ausgebildet sind.

Das Kommunikationsnetzwerk kann beispielsweise ein Mobilfunknetzwerk sein, wie zum Beispiel einem GSM-, UMTS-, CDMA- oder einem LTE-Netzwerk. Alternativ sind auch wie kabelgebundene Internetnetzwerke, Wireless-LAN-Netzwerke oder Verbindungen über Bluetooth oder eine andere Schnittstellen 112, 114 möglich. Über ein solches Kommunikationsnetzwerk kann beispielsweise eine Verbindung mit dem Internet hergestellt werden. Alternativ kann die Verbindung unmittelbar über ein WLAN-Netzwerk, eine Bluetooth-Verbindung oder eine andere Nahbereichsverbindung aufgebaut werden.

Vorzugsweise erfolgt eine Übertragung von Daten zwischen dem Nutzercomputersystem 108 und dem Servercomputersystem 110 über eine Ende-zu-Ende-Verschlüsselung. Für die Ende-zu-Ende-Verschlüsselung kann ein symmetrischer Schlüssel verwendet werden, der beispielsweise anlässlich der Ausführung eines kryptographischen Protokolls zwischen dem Nutzercomputersystem 108 und dem Servercomputersystem 110 vereinbart wird.

Das Servercomputersystem 110 weist des Weiteren einen Speicher 120 sowie einen Prozessor 122 auf. Im Speicher 120 sind Hash-Werte 124 zu den auf dem Dokument 102 aufgebrachten Informationen 104 abgespeichert, die mit einem Hash-Algorithmus erzeugt wurden.

Die Hash-Werte 124 sind derart abgespeichert, dass eine eindeutige Zuordnung der Hash-Werte 124 zu den Informationen 104 möglich ist.

Beispielsweise sind auf dem Dokument 102 Identifikationsmerkmale 148 vorgesehen, die ebenfalls mit einem optischen Sensor erfassbar sind und die eine Identifizierung des Dokumentes 102 ermöglichen, und die Informationen 104 sind im Speicher 120 diesen Identifikationsmerkmalen 148 zugeordnet. Beispielsweise sind die Identifikationsmerkmale 148 durch einen Code, eine Nummerierung oder eine feste Bezeichnung gebildet.

Ergänzend können den einzelnen Informationen 104 weitere Identifikationsmerkmale zugeordnet sein, die eine Identifikation der einzelnen Informationen ermöglichen bzw. deren Erkennung auf dem Dokument 102 erleichtern können. Beispielsweise sind den Informationen 104 feste Codierungen, Nummerierungen oder Bezeichnungen wie "Name" oder "Adresse" zugeordnet.

In dieser Ausführungsform ist es denkbar, dass die Hash-Werte 124 in einer Struktur auf dem Servercomputersystem 110 abgespeichert sind, die eine Zuordnung über die Identifikationsmerkmale 148 des Dokumentes und über die Identifikationsmerkmale der Informationen ermöglicht.

Des Weiteren sind im Speicher 120 Programminstruktionen 126, 128, 130 gespeichert, die jeweils durch den Prozessor 122 ausgeführt werden können. Die Programminstruktionen 126 dienen dem Empfang einer Authentifizierungsanforderung 132 vom Nutzercomputersystem 108. Die Programminstruktionen 128 dienen dem Vergleich von Hash-Werten 134, die mit einer Authentifizierungsanforderung 132 an das Servercomputersystem 10 übermittelt werden, mit den im Speicher 120 abgelegten Hash-Werten 124. Die Programminstruktionen 130 dienen dem Senden einer Authentifizierungsbestätigung 150, falls die Hash-Werte 134 mit den Hash-Werten 124 übereinstimmen.

Das Nutzercomputersystem 108 hat einen Sensor 136 zur optischen Erfassung der Informationen 104 sowie der Identifikationsmerkmale 148 auf dem Dokument 102. Beispielsweise ist der Sensor eine Kamera, die eine Aufnahme der Informationen erstellen kann.

Des Weiteren weist das Nutzercomputersystem 108 einen Prozessor 138 zum Ausführen von Programminstruktionen 140, 142, 144 auf. Die Programminstruktionen 140 dienen dem Erzeugen von Hash-Werten 124 aus den mit dem Sensor erfassten Informationen mit einem Hash-Algorithmus. Die Programminstruktionen 142 dienen dem Erstellen und Senden einer Authentifizierungsanforderung 132 vom Nutzer-computersystem 108 an das Servercomputersystem 110. Die Programminstruktionen 144 dienen dem Empfang einer Authentifizierungsbestätigung 150 vom Server-computersystem 110.

Das Nutzercomputersystem 108 kann durch jedes Computersystem gebildet sein, das eine Schnittstelle 112 sowie einen Sensor, insbesondere einen optischen Sensor, aufweist. Das Nutzercomputersystem 108 ist beispielsweise ein mobiles Telekommunikationsendgerät.

Die Authentifizierung des Dokuments 102 erfolgt mit dem in Figur 2 dargestellten Verfahren.

In einem ersten Schritt werden die Information 104 auf dem Dokument 102 mit dem Sensor 136 des Nutzercomputersystems 108 erfasst. Beispielsweise wird durch den Sensor 136 ein Bild des Dokumentes 102 erstellt. Durch Programminstruktionen 146 können die Informationen 104 auf dem Bild des Dokuments 102 identifiziert werden. Durch die den Informationen 104 zugeordnete Identifikationsmerkmale kann beispielswiese das Auffinden bzw. identifizieren der Informationen 104 erleichtert werden.

Nach dem Erfassen der Informationen 104 und gegebenenfalls deren Identifikationsmerkmalen sowie der Identifikationsmerkmale 148 des Dokumentes 102 werden durch die Programminstruktionen 140 mit einem Hash-Algorithmus die Hash-Werte 134 der Informationen 104 erzeugt. Der Hash-Algorithmus ist der gleiche Hash-Algorithmus, der auch zur Erzeugung der Hash-Werte124, die im Speicher des Servercomputersystems 110 gespeichert sind, verwendet wurde.

Anschließend wird durch die Programminstruktionen 142 eine Authentifizierungsanforderung erstellt, die die erzeugten Hash-Werte 134, gegebenenfalls die Identifikationsmerkmale der Informationen sowie die Identifizierungsmerkmale 148 des Dokumentes 102 enthält, und diese Authentifizierungsanforderung über die Schnittstelle 112 an das Servercomputersystem 110 gesendet. Beispielsweise weisen die Programminstruktionen 142 eine Adresse des Servercomputersystems 110 auf, an die die Authentifizierungsanforderung gesendet wird.

Nach Empfang der Authentifizierungsanforderung durch das Servercomputersystem 110 über die Schnittstelle 14 werden die empfangenen Hash-Werte 134 mit den im Speicher 120 abgelegten Hash-Werten 124 verglichen, wobei die Zuordnung über die Identifikationsmerkmale 148 und gegebenenfalls über die Identifikationsmerkmale der Informationen 104 erfolgt.

Stimmen die gesendeten Hash-Werte 134 mit den gespeicherten Hash-Werten 124 überein, gilt das Dokument 102 als authentifiziert. In diesem Fall sendet das Server-computersystem 110 über die gesicherte Verbindung eine Authentifizierungsbestätigung 150 an das Nutzercomputersystem 108. Das Nutzercomputersystem 108 kann anschließend ein Authentifizierungssignal abgeben, um dem Nutzer die erfolgreiche Authentifizierung anzuzeigen.

Das beschriebene Verfahren hat den Vorteil, dass der technische Aufwand zur Erstellung und Authentifizierung des Dokumentes 102 reduziert werden kann. Insbesondere muss das Dokument 102 keine elektronischen Bauteile aufweisen, so dass die Herstellung bzw. die Personalisierung des Dokuments 102 wesentlich vereinfach ist. Es ist lediglich erforderlich, die Informationen 104 derart auf die Oberfläche des Dokuments 102 aufzubringen, dass diese mit dem optischen Sensor des Nutzercomputersystems erfasst werden können und die erzeugten Hash-Werte124 dieser Informationen auf dem Servercomputersystem 110 zu speichern. Die Kosten zur Erstellung eines Dokuments können so deutlich reduziert werden.

Ein Verfahren zur Herstellung bzw. zur Personalisierung eines Dokumentes 102 ist in Figur 3 erläutert.

Nach dem Bereitstellen des Dokumentes 102 werden die personen- und/oder dokumentenspezifische Informationen 104 sowie die Identifikationsmerkmale 148 auf das Dokument 102 aufgebracht. Beispielsweise werden die Informationen sowie die Identifikationsmerkmale 148 auf das Dokument 102 aufgedruckt und/oder aufgeprägt.

Vorzugsweise werden die Informationen 104 und Identifikationsmerkmale 148 in einer Form aufgebracht, dass diese mit einem optischen Sensor sowie kognitiv durch den Nutzer erfasst werden können. Beispielsweise sind die Informationen 104 und Identifikationsmerkmale 148 in Klarschrift auf das Dokument 102 aufgebracht.

Durch ein Computersystem werden die Hash-Werte 124 der Informationen 104 mit dem Hash-Algorithmus erzeugt.

Anschließend wird zwischen dem Computersystem und dem Servercomputersystem eine Verbindung mit Ende-zu-Ende-Verschlüsselung aufgebaut. Die Hash-Werte 124 sowie die identifikationsmerkmale 148 werden über diese Verbindung an das Servercomputersystem 110 gesendet und auf diesem abgespeichert, beispielsweis unter Zuordnung zu den Identifikationsmerkmalen 148 des Dokumentes sowie optionalen Identifikationsmerkmalen der einzelnen Informationen.

Das Dokument 102 kann beispielsweise für eine wiederholte Anwendung vorgesehen sein, so dass eine mehrfache Authentifizierung des Dokumentes 102 möglich ist.

Alternativ kann das Dokument nur für eine einmalige Anwendung oder eine definierte von Anzahl Anwendung vorgesehen sein, beispielsweise als Wertgutschein. In einer solchen Ausführungsform können die Programminstruktionen 128 eine Zählvariable aufweisen, der die Anzahl der Authentifizierungsanforderungen zählt. Eine Authentifizierungsbestätigung wird nur erzeugt und versendet, wenn die Anzahl der Authentifizierungsanforderungen unter einer vorab definierten Anzahl liegt. Das Dokument kann so beispielsweise als Nachweis für Zugangsberechtigung verwendet werden, wobei nur einer definierten Anzahl von Zugängen möglich sein soll.

Beispielsweise kann das Dokument (102) als Wertgutschein verwendet werden. In einer solchen Ausführungsform kann bereits nach Empfang einer einmaligen Authentifizierungsanforderung und dem Versenden der Authentifizierungsbestätigung der Versand einer weiteren Authentifizierungsbestätigung blockiert werden.

### Bezugszeichenliste

- 100: System
- 102: Dokument
- 104: Information
- 106: Person
- 108: Nutzercomputersystem
- 110: Servercomputersystem
- 112: Schnittstelle
- 114: Schnittstelle
- 116: Kommunikationsnetzwerk
- 118: Verbindung
- 120: Speicher
- 122: Prozessor
- 124: erster Hash-Wert
- 126: Programminstruktionen
- 128: Programminstruktionen
- 130: Programminstruktionen
- 132: Authentifizierungsanforderung
- 134: zweiter Hash-Wert
- 136: Sensor
- 138: Prozessor
- 140: Programminstruktionen
- 142: Programminstruktionen
- 144: Programminstruktionen
- 146: Programminstruktionen
- 148: Identifikationsmerkmale
- 150: Authentifizierungsbestätigung

## Patentansprüche

1. Verfahren zur Authentifizierung eines Dokuments (102), insbesondere eines Wert-, Ausweis- oder Sicherheitsdokuments, wobei auf dem Dokument (102) zumindest eine personen- und/oder dokumentenspezifische Information (104) aufgedruckt ist, die mit einem optischen Sensor (136), erfasst werden kann, **dadurch gekennzeichnet, dass** ein mit einem Hash-Algorithmus erzeugter erster Hash-Wert (124) der Information (104) auf einem Servercomputersystem (110) gespeichert ist, wobei das Servercomputersystem (110) eine Schnittstelle (114) zum Verbindungsaufbau mit einem Kommunikationsnetzwerk (116) aufweist, und das Verfahren folgende Schritte umfasst:
- Erfassen der Information (104) auf dem Dokument (102) mit einem optischen Sensor (136) eines Nutzercomputersystems (108), das einen Prozessor (138) zur Ausführung von Programminstruktionen (140, 142, 144) und eine Schnittstelle (112) zum Verbindungsaufbau mit einem Kommunikationsnetzwerk (116) aufweist,
- Erzeugen eines zweiten Hash-Wertes (134) der erfassten Information (104) mit dem Hash-Algorithmus durch den Prozessor (138) des Nutzercomputersystems (108),
- Aufbau einer gesicherte Verbindung (118) zwischen dem Nutzercomputersystem (108) und dem Servercomputersystem (110),
- Senden einer Authentifizierungsanforderung (132) vom Nutzercomputersystem (108) an das Servercomputersystem (110), wobei die Authentifizierungsanforderung (132) den zweiten Hash-Wert (134) beinhaltet,
- Vergleich des zweiten Hash-Wertes (134) mit dem auf dem Servercomputersystem (110) gespeicherten ersten Hash-Wert (124) der Information (104) durch das Servercomputersystem (110),
- Authentifizierung des Dokuments (102) und Erzeugung eines Authentifizierungssignals wenn der zweite Hash-Wert (134) mit dem im Server-computersystem (110) gespeicherten ersten Hash-Wert (124) übereinstimmt, und
- Senden des Authentifizierungssignals über die gesicherte Verbindung (118) vom Servercomputersystem (110) an das Nutzercomputersystem (108), wenn der erste und zweite Hash-Wert (124, 134) übereinstimmen.

2. Verfahren nach Anspruch 1, wobei das Dokument (102) ein Identifikationsmerkmal (148) aufweist, das das Dokument (102) gegenüber dem Server-computersystem (110) eindeutig identifiziert, und wobei der erste Hash-Wert (124) auf dem Servercomputersystem (110) so gespeichert ist, dass eine Zuordnung des ersten Hash-Wertes (124) zu dem Identifikationsmerkmal (148) erfolgt, wobei das Identifikationsmerkmal (148) durch den optischen Sensor (136) gemeinsam mit der Information (104) erfasst wird, wobei das Identifikationsmerkmal (148) mit der Authentifizierungsanforderung (132) an das Servercomputersystem (110) gesendet wird.

3. Verfahren nach Anspruch 1 oder 2, wobei die Programminstruktionen (140) eine Adresse des Servercomputersystems (110) zum Senden der Authentifizierungsanforderung (132) aufweisen.

4. Verfahren nach einem der vorhergehenden Ansprüche, wobei die Information (104) mit dem optischen Sensor, nämlich mit einer Kamera, erfasst wird.

5. Verfahren nach einem der vorhergehenden Ansprüche, wobei die Information (104) und/oder das Identifikationsmerkmal (148) mit einem mobilen Telekommunikationsendgerät, insbesondere mit einer Kamera eines mobilen Telekommunikationsendgeräts, erfasst wird.

6. Verfahren nach einem der vorhergehenden Ansprüche, wobei das Dokument (102) kopiert wird und die Informationen (104) von der Kopie des Dokumentes (102) erfasst werden.

7. Verfahren nach einem der vorhergehenden Ansprüche, wobei auf dem Servercomputersystem Programminstruktionen vorgesehen sind, die eine Zählvariable für die Anzahl der empfangenen Authentifizierungsanforderungen (132) aufweisen, wobei ein maximaler Wert für die Zählvariable festgelegt ist und nach Erreichen des maximalen Wertes keine Authentifizierungsbestätigung (150) versendet wird.

8. Verfahren nach einem der vorhergehenden Ansprüche, wobei die gesicherte Verbindung (118) signiert und/oder verschlüsselt ist.

9. Verfahren nach Anspruch 7 oder 8, wobei die Information (104) auf das Dokument (102) aufgedruckt und/oder aufgeprägt wird.

10. Verfahren nach einem der vorhergehenden Ansprüche, wobei die Information (104) kognitiv erfassbar und/oder auslesbar auf das Dokument (102) aufgebracht sind

11. Verfahren zur Herstellung und/oder Personalisierung eines Dokuments (102) zur Verwendung des hergestellten Dokuments mit einem Verfahren nach einem der vorhergehenden Ansprüche 1 - 10, insbesondere eines Wert-, Ausweis- oder Sicherheitsdokuments, wobei auf dem Dokument (102) zumindest eine personen- und/oder dokumentenspezifische Information (104) aufgebracht ist, die mit einem Sensor (136) eines Nutzercomputersystems (108), insbesondere einem optischen Sensor (136), erfasst werden kann, wobei das Verfahren die folgenden Schritte umfasst:
- Bereitstellen des Dokumentes (102),
- Aufbringen der personen- und/oder dokumentenspezifische Informationen (104) auf das Dokument (102),
- Erzeugen eines ersten Hash-Wertes (124) der aufgebrachten Information (104) mit einem Hash-Algorithmus durch ein Computersystem,
- und
- Speichern des erzeugten Hash-Wertes (124) im Servercomputersystem (110).

12. Elektronisches System (100) zur Authentifizierung eines Dokuments (102), insbesondere eines Wert-, Ausweis- oder Sicherheitsdokuments (102), mit:
- einem Servercomputersystem (110), das einen Speicher (120) aufweist, in dem ein mit einem Hash-Algorithmus erzeugter ersten Hash-Wert (124) einer personen- und/oder dokumentenspezifische Information (104) gespeichert ist, eine Schnittstelle (114) zum Verbindungsaufbau mit einem Kommunikationsnetzwerk (116) sowie einen Prozessor (122) zum Ausführen von Programminstruktionen (126, 128, 130), zum Empfangen einer Authentifizierungsanforderung (132), zum Senden einer Authentifizierungsbestätigung sowie zum Vergleichen eines empfangenen zweiten Hash-Wertes (134) mit dem gespeicherten ersten Hash-Wert (124),
- einem Nutzercomputersystem (108) mit einem Sensor (136) zum Erfassen einer personen- und/oder dokumentenspezifische Information (104) auf dem auf dem Dokument (102)), einer Schnittstelle (112) zum Verbindungsaufbau mit dem Kommunikationsnetzwerk (116) sowie einem Prozessor (138) zum Ausführen von Programminstruktionen (140, 142, 144) zum Erzeugen eines zweiten Hash-Wertes (134) mit dem Hash-Algorithmus, zum Erstellen und Senden der Authentifizierungsanforderung (132) und zum Empfang einer Authentifizierungsbestätigung,
- wobei das System zur Durchführung eines Verfahrens nach einem der vorhergehenden Ansprüche 1 - 10 eingerichtet ist.

13. System nach Anspruch 12, wobei im Nutzercomputersystem (108) eine Kommunikationsadresse des Servercomputersystems (110) gespeichert ist.

14. System nach Anspruch 12 oder 13, wobei das Servercomputersystem (110) durch mindestens eine Firewall gesichert ist.

## Claims

1. A method for authenticating a document (102), in particular a value document, identification document or security document, wherein at least one item of person-specific and/or document-specific information (104) is printed on the document (102) and may be detected using an optical sensor (136), **characterised in that** a first hash value (124) of the information (104) generated using a hash algorithm is stored on a server computer system (110), wherein the server computer system (110) has an interface (114) for establishing a connection to a communications network (116), and the method comprises the following steps:
- detecting the information (104) on the document (102) using an optical sensor (136) of a user computer system (108) which has a processor (138) for executing program instructions (140, 142, 144) and an interface (112) for establishing a connection to a communications network (116),
- generating, by the processor (138) of the user computer system (108), a second hash value (134) of the detected information (104) using the hash algorithm,
- establishing a secured connection (118) between the user computer system (108) and the server computer system (110),
- sending an authentication request (132) from the user computer system (108) to the server computer system (110), wherein the authentication request (132) contains the second hash value (134),
- comparing, by the server computer system (110), the second hash value (134) with the first hash value (124) of the information (104), which first hash value is stored on the server computer system (110),
- authenticating the document (102) and generating an authentication signal if the second hash value (134) matches the first hash value (124) stored in the server computer system (110), and
- sending the authentication signal via the secured connection (118) from the server computer system (110) to the user computer system (108) if the first and second hash values (124, 134) match.

2. The method according to claim 1, wherein the document (102) has an identification feature (148) which uniquely identifies the document (102) to the server computer system (110), and wherein the first hash value (124) is stored on the server computer system (110) so that the first hash value (124) is assigned to the identification feature (148), wherein the identification feature (148) is detected by the optical sensor (136) together with the information (104), wherein the identification feature (148) is sent with the authentication request (132) to the server computer system (110).

3. The method according to claim 1 or 2, wherein the program instructions (140) have an address of the server computer system (110) for sending the authentication request (132).

4. The method according to one of the preceding claims, wherein the information (104) is detected using the optical sensor, specifically using a camera.

5. The method according to one of the preceding claims, wherein the information (104) and/or the identification feature (148) is detected using a mobile telecommunications terminal, in particular using a camera of a mobile telecommunications terminal.

6. The method according to one of the preceding claims, wherein the document (102) is copied and the information (104) is detected from the copy of the document (102).

7. The method according to one of the preceding claims, wherein program instructions are provided on the server computer system and have a counter variable for the number of received authentication requests (132), wherein a maximum value for the counter variable is defined and no authentication confirmation (150) is sent once the maximum value has been reached.

8. The method according to one of the preceding claims, wherein the secured connection (118) is signed and/or encrypted.

9. The method according to claim 7 or 8, wherein the information (104) is printed and/or embossed on the document (102).

10. The method according to one of the preceding claims, wherein the information (104) is applied to the document (102) so as to be cognitively detectable and/or readable.

11. A method for producing and/or personalising a document (102) for use of the produced document by a method according to one of preceding claims 1-10, in particular a value document, identification document or security document, wherein at least one item of person-specific and/or document-specific information (104) is applied to the document (102) and may be detected using a sensor (136) of a user computer system (108), in particular an optical sensor (136), wherein the method comprises the following steps:
- providing the document (102),
- applying the person-specific and/or document-specific information (104) to the document (102),
- generating a first hash value (124) of the applied information (104) to a hash algorithm by a computer system,
- and
- storing the generated hash value (124) in the server computer system (110).

12. An electronic system (100) for authenticating a document (102), in particular a value document, identification document or security document (102), the system comprising:
- a server computer system (110), which has a memory (120), in which there is stored a first hash value (124) of an item of person-specific and/or document-specific information (104), which first hash value is generated using a hash algorithm, an interface (114) for establishing a connection to a communications network (116), and a processor (122) for executing program instructions (126, 128, 130), for receiving an authentication request (132), for sending an authentication confirmation and for comparing a received second hash value (134) with the stored first hash value (124),
- a user computer system (108) comprising a sensor (136) for detecting an item of person-specific and/or document-specific information (104) on the document (102), an interface (112) for establishing a connection to the communications network (116), and a processor (138) for executing program instructions (140, 142, 144) for generating a second hash value (134) with the hash algorithm, for creating and sending the authentication request (132) and for receiving an authentication confirmation,
- wherein the system is designed to carry out a method according to one of preceding claims 1-10.

13. The system according to claim 12, wherein a communications address of the server computer system (110) is stored in the user computer system (108).

14. The system according to claim 12 or 13, wherein the server computer system (110) is secured by at least one firewall.

## Revendications

1. Procédé d'authentification d'un document (102), notamment d'un document de valeur, d'identité ou de sécurité, dans lequel au moins une information (104), spécifique à des personnes et/ou à des documents, qui peut être détectée avec un capteur optique (136), est imprimée sur le document (102), **caractérisé en ce qu'**une première valeur de hachage (124) de l'information (104) créée avec un algorithme de hachage est enregistrée sur un système informatique serveur (110), dans lequel le système informatique serveur (110) présente une interface (114) permettant l'établissement d'une liaison avec un réseau de communication (116), et le procédé comprend les étapes suivantes :
- la détection de l'information (104) sur le document (102) avec un capteur optique (136) d'un système informatique utilisateur (108), qui présente un processeur (138) permettant l'exécution d'instructions de programme (140, 142, 144), et une interface (112) permettant l'établissement d'une liaison avec un réseau de communication (116),
- la création d'une deuxième valeur de hachage (134) de l'information (104) détectée avec l'algorithme de hachage par le processeur (138) du système informatique utilisateur (108),
- l'établissement d'une liaison (118) sécurisée entre le système informatique utilisateur (108) et le système informatique serveur (110),
- l'envoi d'une demande d'authentification (132) du système informatique utilisateur (108) au système informatique serveur (110), où la demande d'authentification (132) contient la deuxième valeur de hachage (134),
- la comparaison de la deuxième valeur de hachage (134) avec la première valeur de hachage (124) de l'information (104) enregistrée sur le système informatique serveur (110), par le système informatique serveur (110),
- l'authentification du document (102) et la création d'un signal d'authentification lorsque la deuxième valeur de hachage (134) concorde avec la première valeur de hachage (124) enregistrée dans le système informatique serveur (110), et
- l'envoi du signal d'authentification par le biais de la liaison sécurisée (118) à partir du système informatique serveur (110) au système informatique utilisateur (108) lorsque les première et deuxième valeurs de hachage (124, 134) concordent.

2. Procédé selon la revendication 1, dans lequel le document (102) présente une caractéristique d'identification (148) qui identifie de manière univoque le document (102) vis-à-vis du système informatique serveur (110), et dans lequel la première valeur de hachage (124) est enregistrée sur le système informatique serveur (110) de telle manière qu'une association de la première valeur de hachage (124) avec la caractéristique d'identification (148) ait lieu, où la caractéristique d'identification (148) est détectée par le capteur optique (136) conjointement avec l'information (104), où la caractéristique d'identification (148) est envoyée au système informatique serveur (110) avec la demande d'authentification (132).

3. Procédé selon la revendication 1 ou la revendication 2, dans lequel les instructions de programme (140) présentent une adresse du système informatique serveur (110) permettant l'envoi de la demande d'authentification (132).

4. Procédé selon l'une des revendications précédentes, dans lequel l'information (104) est détectée avec un capteur optique, notamment avec une caméra.

5. Procédé selon l'une des revendications précédentes, dans lequel l'information (104) et/ou la caractéristique d'identification (148) est détectée avec un appareil d'émission de télécommunication mobile, en particulier, avec une caméra d'un appareil d'émission de télécommunication mobile.

6. Procédé selon l'une des revendications précédentes, dans lequel le document (102) est copié et les informations (104) sont détectées à partir de la copie du document (102).

7. Procédé selon l'une des revendications précédentes, dans lequel des instructions de programme, qui présentent une variable de comptage pour le nombre des demandes d'authentification (132) reçues, sont prévues sur le système informatique serveur, où une valeur maximale est fixée pour la variable de comptage et aucune confirmation d'authentification (150) n'est envoyée après que la valeur maximale ait été atteinte.

8. Procédé selon l'une des revendications précédentes, dans lequel la liaison sécurisée (118) est signée et/ou chiffrée.

9. Procédé selon la revendication 7 ou la revendication 8, dans lequel l'information (104) est imprimée et/ou gravée sur le document (102).

10. Procédé selon l'une des revendications précédentes, dans lequel l'information (104) est détectable de manière cognitive et/ou est rapportée de manière lisible sur le document (102).

11. Procédé de fabrication et/ou de personnalisation d'un document (102), permettant l'utilisation du document établi avec un procédé selon l'une des revendications précédentes 1 à 10, notamment d'un document de valeur, d'identité ou de sécurité, dans lequel au moins une information (104) spécifique à des personnes et/ou à des documents est apportée sur le document (102), qui peut être détectée avec un capteur (136) d'un système informatique utilisateur (108), notamment un capteur optique (136), le procédé comprenant les étapes suivantes :
- la préparation du document (102),
- le dépôt des informations (104) spécifiques pour les personnes et/ou les documents sur le document (102),
- la création d'une première valeur de hachage (124) de l'information (104) déposée avec un algorithme de hachage par un système informatique, et
- l'enregistrement de la valeur de hachage (124) dans le système informatique serveur (110).

12. Système électronique (100) permettant l'authentification d'un document (102), notamment d'un document (102) de valeur d'identité ou de sécurité avec :
- un système informatique serveur (110) qui présente une mémoire (120) dans laquelle est enregistrée une première valeur de hachage (124) créée avec un algorithme de hachage d'une information (104) spécifique à des personnes et/ou à des documents, une interface (114) permettant l'établissement d'une liaison avec un réseau de communication (116), ainsi qu'un processeur (122) permettant l'exécution d'instructions de programme (126, 128, 130), pour la réception d'une demande d'authentification(132), pour l'envoi d'une confirmation d'authentification ainsi que pour la comparaison d'une deuxième valeur de hachage (134) reçue avec la première valeur de hachage (124) enregistrée,
- un système informatique utilisateur (108) avec un capteur (136) permettant la détection d'une information (104) spécifique à des personnes et/ou à des documents sur le document (102), une interface (112) permettant l'établissement de la liaison avec le réseau de communication (116), ainsi qu'un processeur (138) permettant l'exécution d'instructions de programme (140, 142, 144) pour la création d'une deuxième valeur de hachage (134) avec l'algorithme de hachage, pour établissement et l'envi de la demande d'authentification (132) et pour la réception d'une confirmation d'authentification,
- où le système est conçu pour l'exécution d'un procédé selon l'une des revendications précédentes 1 à 10.

13. Système selon la revendication 12, dans lequel une adresse de communication du système informatique serveur (110) est enregistrée dans le système informatique utilisateur (108).

14. Système selon la revendication 12 ou la revendication 13, dans lequel le système informatique serveur (110) est protégé par au moins un pare-feu.
